# FASCICULE DE BREVET EUROPEEN

(11) **EP 0 201 441 B1**
(45) Date de publication et mention de la délivrance du brevet: **25.01.1989**
(21) Numéro de dépôt: 86440033.8
(22) Date de dépôt: 02.05.1986
(51) Int. Cl.: C21B 5/00, C21B 7/16

(54) **Dispositif d'injection de matières solides divisées dans un four, notamment dans un haut-fourneau sidérurgique, et applications**
Vorrichtung zum Einspritzen von pulvrigem Material in einen Ofen, insbesondere einen Hochofen und Verwendung dafür
Apparatus for injecting pulverent material into a furnace, especially a blast furnace, and uses

(30) Priorité: 06.05.1985 FR 8506849
(43) Date de publication de la demande: 17.12.1986
(73) Titulaire: INSTITUT DE RECHERCHES DE LA SIDERURGIE FRANCAISE (IRSID), F-57210 Maizières-lès-Metz (FR)
(72) Inventeur: De Lassat de Pressigny, Yann, F-57000 Metz (FR); Schneider, Michel, F-57210 Sémécourt (FR); Zanetta, Hugues, F-57070 Saint-Julien-lès-Metz (FR)
(74) Mandataire: Ventavoli, Roger

(56) Documents cités:
- EP-A- 0 152 389
- FR-A- 2 530 666
- GB-A- 2 085 575
- LU-A- 39 431
- US-A- 3 827 851
- US-A- 4 422 624

## Description

L'invention concerne l'injection de matières solides divisées, de préférence pulvérulentes, dans un four, notamment dans un haut-fourneau.

Plus particulièrement, dans le cas d'un haut-fourneau sidérurgique, les matières injectées peuvent être des oxydes métalliques, tels que du minerai de fer, et introduites au moyen d'une tuyère spécialisée directement dans la zone de réaction à haute température du haut-fourneau.

Bien que l'invention puisse, dans d'autres applications, être utilisée pour l'injection, par exemple, de charbon pulvérulent dans des fours de combustion, on se référera par la suite, pour des raisons de clarté de l'exposé, au cas de l'injection de matières dans un haut-fourneau sidérurgique pour la production de fonte.

Classiquement, ces injections sont des additions refroidissantes dont l'effet doit être compensé par un apport de chaleur procuré avantageusement par des torches électriques à plasma d'arc.

Un dispositif d'injection du type considéré est connu entre autres par le document FR-A 2 512 313. Malheureusement, ce document ne décrit que très schématiquement le dispositif et ne s'attarde pas sur les difficultés de réalisation pratique de la tuyère qui doit résister à des températures très élevées et des conditions d'abrasion sévères.

Le but de l'invention est de proposer un dispositif d'injection simple et résistant permettant effectivement la mise en oeuvre de l'injection de matières solides divisées accompagnée d'un apport calorifique à haute température par torches à plasma.

Pour atteindre ce but, le dispositif selon l'invention comprend une torche à plasma, une tuyère prolongeant la torche et au moins une buse d'injection des matières solides en aval de la torche; la tuyère comporte une partie aval sensiblement cylindrique ou tronconique légèrement convergente et une partie amont, tronconique divergente; la torche à plasma est placée coaxialement à la tuyère à l'entrée de la partie amont de la tuyère, la buse d'injection des matières solides débouche obliquement dans la partie amont de la tuyère et l'angle de conicité de la partie amont de la tuyère correspond sensiblement à l'angle d'expansion naturelle du jet de plasma, de manière que ces matières soient entraînées dans le jet de plasma et qu'une partie d'entre elles soient projetées sur la paroi interne de la tuyère.

On obtient de la sorte un autogarnissage de la paroi interne de la tuyère qui d'une part limite les pertes thermiques et d'autre part joue un rôle protecteur de la paroi de la tuyère à l'égard de l'abrasion et des hautes températures.

De plus, la couche trouve automatiquement une épaisseur d'équilibre.

L'effet d'autogarnissage est favorisé si les matières sont conditionnées en poudre.

On peut conformer spécialement la paroi interne de la tuyère pour favoriser l'accrochage des matières projetées.

D'autres caractéristiques et avantages de l'invention, ressortiront de la description suivante d'un mode de réalisation préféré. Il sera fait référence à la figure unique annexée qui représente en coupe le dispositif de l'invention.

On y voit la tuyère 1 débouchant dans la zone de réaction 2 d'un haut-fourneau sidérurgique, dont on a seulement représenté le blindage 3. La tuyère 1 comporte intérieurement une partie aval sensiblement cylindrique 4 d'axe 5, que précède une partie amont 6 en forme de tronc de cone divergent de même axe 5. Le passage intérieur de la tuyère est refroidi par des moyens conventionnels (circulation d'eau par exemple) symbolisés par les pointillés 7.

Une torche à plasma 8 est disposée dans le prolongement axial de la tuyère 1, son électrode aval 9 venant en butée sphérique contre l'arrière de la tuyère 1, de telle manière que le jet de plasma débouche directement dans la partie conique 6 de la tuyère. La conicité de celle-ci est sensiblement égale à l'angle naturel d'expansion du jet de plasma (couramment 11°). Si cette conicité est sensiblement inférieure à cet angle, les vitesses périphériques de la veine de plasma seraient trop élevées pour permettre le dépôt de matières en paroi recherche. Inversement, si elle est sensiblement supérieure à cet angle, il se créerait des zones de recirculation des gaz autour du jet de plasma, susceptible d'entraîner, par dépression, de la fonte liquide dans la tuyère, en provenance du haut-fourneau.

Des buses d'injection 10 viennent déboucher obliquement dans la partie conique 6 de la tuyère et sont reliées à une source d'alimentation en matière pulvérulente (oxydes de fer par exemple) et en gaz porteur. La matière pulvérulente injectée rencontre le jet de plasma dans une zone à très haute température, plus de 4000_{°}C.

La matière pulvérulente passe à l'état liquide, et l'essentiel est emporté par le jet de plasma dans la zone de réaction du haut-fourneau. Mais en raison de l'agencement du dispositif de l'invention, une partie de la matière à tendance à venir se plaquer contre la paroi interne refroidie de la tuyère, d'autant que ce phénomène est favorisé par l'effet de tourbillon du jet de plasma (existence d'un vortex). Il se forme alors sur la paroi interne de la tuyère 1 une couche 11 dont l'épaisseur est autorégulée: la matière en excès fond et tend à être emportée par le jet de plasma. Pour permettre à la matière injectée de bien se plaquer contre la paroi, il est préférable qu'elle ne soit pas délivrée dans la tuyère très profondément dans le jet de plasma. Avantageusement donc, les orifices de sortie des matières dans la tuyère affleurent la surface de la paroi, comme montré sur la figure.

L'autogarnissage de la paroi interne de la tuyère peut être favorisé en prévoyant sur celle-ci une zone d'accrochage: notamment en y disposant des picots ou inserts réfractaires. Pour la même raison, on peut prévoir que la partie aval 4 de la tuyère soit réalisée sous forme tronconique légèrement convergente.

Les parties aval 4 et amont 6 de la tuyère peuvent être réalisées en une seule pièce ou en plusieurs pièces.

Bien entendu, l'invention s'étend au delà de l'exemple décrit ci-avant et s'applique à l'injection de matières solides finement divisées quelle que soit leur nature (oxyde métallique, matière carbonée telle du charbon, coke, etc.) ou leur conditionnement (poussières sèches ou humides, ou sous forme de pulpe, par exemple une pulpe aqueuse minerai-eau ou charbon-eau, etc.).

De même, les buses 10 peuvent, si on le souhaite, se prolonger dans la tuyère à l'état neuf. Mais, dès la première mise en service, la portion qui dépasse, offerte au jet de plasma, va rapidement disparaître par fusion de sorte, qu'en utilisation, les matières injectées seront délivrées au niveau de la surface de la paroi.

## Revendications

1. Dispositif d'injection de matières solides finement divisées, dans un four, notamment dans un haut-fourneau, dispositif du type comportant une tuyère (4, 6) débouchant dans un haut-fourneau, au moins une buse d'injection (10) des matières et une torche à plasma (8), caractérisé en ce que la tuyère comporte une partie aval (4) sensiblement cylindrique ou tronconique légèrement convergente et une partie amont (6) tronconique divergente, en ce que la torche (8) est placée coaxialement à la tuyère (4, 6) à l'entrée de la partie amont (6) de la tuyère, en ce que la buse d'injection des matières (10) débouche obliquement dans la partie amont (6) de la tuyère et que l'angle de conicité de la partie amont (6) de la tuyère correspond sensiblement à l'angle d'expansion naturelle du jet de plasma, de manière que les matières soient entraînées dans le jet de plasma et qu'une partie d'entre elles soient projetées sur la paroi interne de la tuyère.

2. Dispositif selon la revendication 1, caractérisé en ce que la paroi interne de la tuyère (4, 6) est spécialement conformée pour favoriser l'accrochage des matières projetées.

3. Dispositif selon la revendication 1, caractérisé en ce que la buse (10) d'injection des matières présente son ouverture de sortie au voisinage de la surface de la partie amont (6).

4. Application du dispositif selon la revendication 1 à un haut-fourneau sidérurgique caractérisée en ce que les matières solides injectées sont du minerai de fer.

5. Application selon la revendication 4, caractérisée en ce que le minerai de fer est conditionné en pulpe aqueuse.

6. Application du dispositif selon la revendication 1 à un four de combustion caractérisée en ce que les matières solides injectées sont du charbon.

## Claims

1. A device for injecting finely disseminated solid materials into a furnace, in particular a blast furnace, where said device comprises a blast pipe (4, 6) which leads into a blast furnace, at least one nozzle (10) for the injection of the materials and a plasma torch (8), characterised in that the blast pipe comprises a substantially cylindrical or truncated downstream component (4) which is slightly convergent and a truncated divergent upstream component (6), the torch (8) is arranged coaxially with the blast pipe (4, 6) at the input of the upstream component (6) of the blast pipe, the nozzle (10) for the injection of the materials leads obliquely into the upstream component (6) of the blast pipe and the angle of conicity of the upstream component (6) of the blast pipe corresponds substantially to the natural expansion angle of the plasma jet so that the materials are drawn into the plasma jet and a part thereof are projected against the internal wall of the blast pipe.

2. A device as claimed in claim 1, characterised in that the internal wall of the blast pipe (4, 6) is specially shaped to promote the attachment of the projected materials.

3. A device as claimed in claim 1, characterised in that the output opening of the nozzle (10) for the injection of the materials is arranged in the vicinity of the surface of the upstream component (6).

4. Use of the device as claimed in claim 1 in a steelmaking blast furnace characterised in that the injected solid materials are of iron ore.

5. Use as claimed in claim 4, characterised in that the iron ore is in the form of aqueous slurry.

6. Use of the device claimed in claim 1 in a combustion furnace characterised in that the injected solid materials are of coal.

## Patentansprüche

1. Vorrichtung zum Einspritzen von feinem pulvrigem Material in einen Ofen, insbesondere in einen Hochofen, mit einer Düse (4, 6), die im Hochofen mündet und mit wenigstens einer Einspritzöffnung (10) für das Material und einem Plasmabrenner (8), dadurch gekennzeichnet, daß die Düse einen vorderen, im wesentlichen zylindrischen oder konvergenten leicht kegelstumpfförmigen Abschnitt (4) aufweist und einen hinteren, divergenten kegelstumpfförmigen Abschnitt (6), daß der Brenner koaxial zur Düse (4, 6) am Einlaß des hinteren Abschnitts der Düse vorgesehen ist und daß die Einspritzöffnung (10) für das Material schräg im hinteren Abschnitt (6) der Düse mündet und daß der Steigungswinkel des hinteren Abschnitts (6) der Düse im wesentlichen dem natürlichen Ausbreitungswinkel des Plasmastrahls entspricht, derart, daß das Material vom Plasmastrahl mitgerissen wird und daß ein Teil des Materials auf die Innenwand der Düse gespritzt wird.

2. Vorrichtung nach Anspruch 1, dadurch gekennzeichnet, daß die Innenwand der Düse (4, 6) derart ausgebildet ist, daß sie das Haften des gespritzten Materials erleichtert.

3. Vorrichtung nach Anspruch 1, dadurch gekennzeichnet, daß die Auslaßöffnung der Einspritzöffnung (10) für das Material in der Nähe der Oberfläche des hinteren Abschnitts (6) angeordnet ist.

4. Anwendung der Vorrichtung nach Anspruch 1 auf einen Eisenhütten-Hochofen, dadurch gekennzeichnet, daß das eingespritzte feste Material Eisenerz ist.

5. Anwendung nach Anspruch 4, dadurch gekennzeichnet, daß das Eisenerz in Form von wässrigem Brei vorliegt.

6. Anwendung der Vorrichtung nach Anspruch 1 auf einen Verbrennungsofen, dadurch gekennzeichnet, daß das eingespritzte feste Material Kohle ist.
